# EUROPÄISCHE PATENTSCHRIFT

(11) **EP 0 658 660 B1**
(45) Veröffentlichungstag und Bekanntmachung des Hinweises auf die Patenterteilung: **24.03.1999**
(21) Anmeldenummer: 94119465.6
(22) Anmeldetag: 09.12.1994
(51) Int. Cl.: E04B 1/80

(54) **Bauelement zur Wärmedämmung**
Heat insulation structural member
Elément de construction pour isolation thermique

(30) Priorität: 15.12.1993 DE 4342673
(43) Veröffentlichungstag der Anmeldung: 21.06.1995
(73) Patentinhaber: SCHÖCK BAUTEILE GmbH, D-76534 Baden-Baden (DE)
(72) Erfinder: Schumacher, Armin, D-76437 Rastatt (DE); Trunz, Gerhard, D-77830 Bühlertal (DE)
(74) Vertreter: Brommer, Hans Joachim, Dr.-Ing.

(56) Entgegenhaltungen:
- EP-A- 0 338 972
- WO-A-91/02856
- DE-A- 3 309 254
- DE-A- 3 413 305
- DE-B- 3 005 571

## Beschreibung

Die Erfindung betrifft ein Bauelement zur Wärmedämmung zwischen zwei zu betonierenden Bauteilen, insbesondere zwischen einem Gebäude und einem vorkragenden Außenteil, bestehend aus einem dazwischen zu verlegenden Isolierkörper mit integrierten metallischen Zug-, Druck- und Querkraftstäben, die sich quer zum Isolierkörper durch diesen hindurch erstrecken und beidseits in die zu betonierenden Bauteile vorstehen, wobei die Querkraftstäbe so gebogen sind, daß sie ausgehend von der Gebäudeseite schräg von oben nach unten durch den Isolierkörper hindurch laufen und sodann im Bereich der Druckzone in Richtung auf das zu betonierende vorkragende Außenteil vorstehen.

Derartige Bauelemente gestatten es, vorkragende Betonteile, insbesondere Balkon- oder Loggiaplatten mit der entsprechenden Zwischendecke eines Gebäudes zu verbinden und die sonst üblichen Wärmebrücken weitestgehend zu eliminieren. Sie setzen sich daher in der Praxis immer stärker durch und sind inzwischen in zahlreichen Ausführungsformen bekannt (DE-A-3 005 571, EP-A-0 121 685, EP-A-0 338 972 und DE-A-43 02 682).

Im allgemeinen ist jeder Isolierkörper mit mehreren horizontal durchlaufenden Zug- und Druckstäben bestückt, die zur Aufnahme des Biegemomentes an der Einspannstelle dienen, während die Querkraftstäbe von der Gebäudeseite ausgehend schräg von oben nach unten durch den Isolierkörper hindurchlaufen müssen, um die Gewichtskraft des vorkragenden Außenteiles aufzunehmen. Außerhalb des Isolierkörpers laufen sie dann ebenso wie die Zug- und Druckstäbe horizontal weiter, um eine ausreichende Überdeckung mit der Anschlußbewehrung der beidseits angrenzenden Betonbauteile zu gewährleisten.

Bis jetzt werden diese Isolierkörper nur in der Weise verwendet, daß sie auf der Baustelle im Fugenbereich verlegt und gegebenenfalls mit der Anschlußbewährung verrödelt werden, worauf das Betonieren der beiden angrenzenden Betonbauteile mittels Ortbeton erfolgt.

Die vorliegende Erfindung geht von der Erkenntnis aus, daß die thermische Trennung, die durch die in Rede stehenden Bauelemente erzielt wird, auch dann wünschenswert ist, wenn die voneinander zu isolierenden Bauteile nicht aus Ortbeton sondern aus fabrikmäßig vorgefertigten Hohlkörperplatten bestehen. Der Erfindung liegt deshalb die Aufgabe zugrunde, die eingangs beschriebenen bekannten Bauelemente dahingehend zu verbessern, daß sie auch zur Verbindung mit einer oder mit zwei Hohlkörperplatten geeignet sind und in diesem Zustand sicher transportiert werden können.

Diese Aufgabe wird erfindungsgemäß durch die Merkmale des Patentanspruchs 1, bzw. des Patentanspruchs 22 gelöst.

Die Erfindung geht von dem Gedanken aus, daß die erfindungsgemäßen Bauelemente nicht erst auf der Baustelle, sondern schon am Fertigungsort der Hohlkörperplatten eingebaut, also mit den beiden angrenzenden Betonbauteilen verbunden werden müssen. Die Bauelemente sind dann aber, insbesondere beim Transport und der Lagerung dem Risiko ausgesetzt, daß Belastungen auftreten, für die sie nicht ausgelegt sind, denn im Gegensatz zum Vergießen mit Ortbeton, wo die Bauelemente an Ort und Stelle bleiben, kann es beim Transport der mit den erfindungsgemäßen Bauelementen bestückten Hohlkörperplatten zu gänzlich anderen Belastungen kommen als bei einer ruhenden Balkonplatte. Aus diesem Grund sind erfindungsgemäß die im unteren Bereich des Isolierkörpers angeordneten Druckstäbe beidseits so verlängert, wie dies bisher nur bei Zugstäben notwendig war. Es spielt daher keine Rolle mehr ob bein Transport oder bei der Lagerung positive oder negative Biegemomente übertragen werden müssen.

Schließlich ist durch die Anpassung der Position der Bewehrungsstäbe an das Rastermaß der Zwischenstege der Hohlkörperplatten sichergestellt, daß alle Bewehrungsstäbe von Beton ummantelt sind und ihre Tragefunktion erfüllen können.

Dadurch, daß zumindest teilweise anstelle der üblichen Querkraftstäbe spiegelbildlich verlaufende Querkraftstäbe im dem Isolierkörper integriert sind, die ausgehend von der Gebäudeseite nicht von oben sondern von unten in den Isolierkörper eintreten und dann schräg nach oben durch ihn hindurchlaufen, sind auch hinsichtlich der Querkraftaufnahme beide Lastrichtungen gleichermaßen abgedeckt.

Zweckmäßig sind etwa gleichviel normale und spiegelbildlich verlaufende Querkraftstäbe im Isolierkörper angeordnet, etwa indem die Zwischenstege der Hohlkörperplatte abwechselnd von normalen und von spiegelbildlichen Querkraftstäben durchquert werden, wobei immer nur ein Querkraftstab pro Steg vorgesehen ist.

Um eine hinreichende Betonüberdeckung der Querkraftstäbe sicherzustellen, werden sie vorzugsweise in der Mitte der Zwischenstege angeordnet, während die Zug- und Druckstäbe, die gegebenenfalls im gleichen Zwischensteg verlaufen, gegenüber dem Mittelbereich seitlich versetzt sind.

Damit sich die Isolierkörper problemlos in das Fertigungsverfahren der Hohlkörperplatten integrieren lassen, weisen sie Aussparungen auf, die den Hohlräumen der angrenzenden Hohlkörperdecken zugeordnet sind, gegebenenfalls unmittelbar damit fluchten. Diese Aussparungen werden nach dem Herausziehen der für die Hohlkörperbildung verantwortlichen Verdrängungskörper verschlossen, und zwar zweckmäßig durch Formteile, die jeweils durch die Hohlräume der Platte hindurchgezogen oder von oben in die Fuge eingesetzt werden. Im letztgenannten Fall muß durch entsprechende Schalungselemente sichergestellt werden, daß beim Betonieren der Fugenbereich nicht mit Beton volläuft; daher empfiehlt es sich, Aussparungen mit geschlossenem Umfang vorzusehen, die etwa mit den Hohlräumen in der Hohlkörperplatte fluchten und mit einem einfachen zylindrischen Formteil verschlossen werden können. Dieses Formteil kann aus zwei Teilen mit schräger Trennfuge bestehen, so daß man bei Relativverschiebung beider Teile längs dieser Trennfuge eine Querschnittsveränderung erhält, die das Verklemmen in der Aussparung des Isolierkörpers erleichtert.

Eine besonders zweckmäßige Ausgestaltung der Erfindung, ist dadurch gekennzeichnet, daß der Isolierkörper Entwässerungskanäle aufweist. Dadurch gelingt es, Wasser, das sich aufgrund von Undichtigkeiten der Balkonplatte in den Hohlräumen der vorkragenden Hohlkörperplatte sammelt, kontrolliert abzuführen, so daß es nicht in das angrenzende Mauerwerk oder dessen Verputz eindringen kann. Gleichzeitig erkennt man, daß die Abdichtung, zum Beispiel innerhalb des Balkonbelages nicht in Ordnung ist. Zweckmäßig gehen die Entwässerungskanäle von den Aussparungen aus und laufen zum unteren Ende des Isolierkörpers, wo sie gegebenenfalls an eine weiterführende Sammelleitung angeschlossen sein können.

Statt dessen besteht aber auch die Möglichkeit, daß Wasser durch die genannten Entwässerungskanäle des Isolierkörpers hindurch in die Hohlräume der gebäudeseitigen Hohlkörperplatte fließen zu lassen. Von dort gelangt es in die tragenden Wände, wo es problemlos wegverdunstet. Der Durchtritt des Wassers durch den Isolierkörper kann auch in der Weise herbeigeführt werden, daß die Formteile, die als Verschlußstopfen des Isolierkörpers fungieren, etwas kleiner sind als es dem Querschnitt der Ausnehmungen im Isolierkörper entspricht. Die Verklemmung der Formteile in den Aussparungen ist trotzdem gewährleistet, weil sich beim Einschieben der Formteile durch die Hohlräume der frisch gegossenen Hohlkörperplatte so viel Betonschlämme vor den Formteilen ansammelt, daß allein dadurch eine lokale Verklemmung in den Aussparungen sichergestellt ist. Diese lokale Verklemmung ist natürlich nicht wasserdicht und erlaubt somit den Durchtritt eventuell anfallenden Wassers durch die Aussparungen des Isolierkörpers.

Eine alternative Abführung des Wassers ist aber auch ohne Durchquerung des Isolierkörpers möglich, indem die vorkragende Hohlkörperplatte - zweckmäßig an ihrem freien Ende - von ihren Hohlräumen nach unten ausgehende Ablauföffnungen aufweist, die beispielsweise in einer Tropfnase münden.

Eine besonders zweckmäßige Weiterbildung der Erfindung besteht darin, daß der Isolierkörper eine geringere Bauhöhe als die angrenzenden Hohlkörperplatten aufweist, d.h., daß die Oberseite des Isolierkörpers gegenüber der Oberseite der angrenzenden Hohlkörperplatten etwas nach unten versetzt ist. Dadurch ist sichergestellt, daß die horizontal hin und hergehenden Bohlen zum Abziehen der Betonplatten-Oberseiten den weichen Isolierkörper nicht beschädigen können. Eine andere günstige Ausgestaltung besteht darin, den Isolierkörper zumindest unten, vorzugsweise auch oben, mit Brandschutzplatten zu bestücken. Um die unterschiedliche thermische Belastung zu berücksichtigen, wird die untere Brandschutzplatte dicker als die Obere gewählt, derart, daß sie etwa 15 bis 25 mm, die Obere dagegen nur etwa 5 bis 10 mm dick ist. Zweckmäßig ist dabei die obere Brandschutzplatte einige mm oder cm breiter als der Isolierkörper, so daß sie sich beidseits in die angrenzenden Hohlkörperplatten hineinerstreckt. Dadurch ist sichergestellt, daß Spalte, die sich aufgrund der Zugbelastung im oberen Bereich zwischen Isolierkörper und angrenzenden Hohlkörperplatten häufig bilden, feuerfest abgedeckt sind.

Auch bei derart mit Brandschutzplatten bestückten Isolierkörpern empfiehlt es sich, daß der Isolierkörper unter Einschluß seiner Brandschutzplatten einige mm niedriger ist als die angrenzenden Hohlkörperplatten.

Weitere Merkmale und Vorteile der Erfindung ergeben sich aus der nachfolgenden Beschreibung von Ausführungsbeispielen anhand der Zeichnung; dabei zeigt
- Figur 1: eine Schrägansicht von zwei miteinander durch ein erfindungsgemäßes Bauelement zu verbindenden Betonplatten, von denen zumindest die eine eine Hohlkörperplatte ist;
- Figur 2: eine Frontansicht des erfindungsgemäßen Bauelementes;
- Figur 3: eine Ausschnittvergrößerung von Figur 2;
- Figur 4: einen Querschnitt durch das Bauelement gemäß Figur 3;
- Figur 4a: einen Querschnitt ähnlich Figur 4;
- Figur 5 und 6: einen aus drei Teilen zusammenzusetzenden Isolierkörper;
- Figur 7: einen aus zwei Teilen zusammenzusetzenden Isolierkörper;
- Figur 8: eine Ausschnittvergrößerung im Bereich des Entwässerungskanals;
- Figur 9: die Herstellungsschritte für zwei durch das erfindungsgemäße Bauelement verbundene Hohlkörperplatten;
- Figur 10: das Verschließen der Öffnungen im Isolierkörper und
- Figur 11 bis 13: eine andere Variante für das Verschließen

Figur 1 zeigt zwei Betonplatten 1 und 2, von denen zumindest die vordere, normalerweise aber auch die hintere als Hohlkörperplatte ausgebildet ist. Sie weisen hierzu in an sich bekannter Weise eine Reihe paralleler, durchlaufender zylindrischer Hohlräume 1a auf, die jeweils durch Zwischenstege 1b voneinander getrennt sind. Selbstverständlich können die Hohlräume la an ihrem einen Ende oder an beiden Enden auch verschlossen sein.

Eine der beiden Hohlkörperplatten soll in dem zu errichtenden Bauwerk als Balkon- oder Loggiaplatte dienen und deshalb gegenüber der im Gebäudeinneren befindlichen anderen Platte isoliert werden, um den Wärmeabfluß ins Freie zu verhindern bzw. zu verringern. Dazu ist in der Fuge zwischen den beiden Platten 1 und 2 das erfindungsgemäße Bauelement 3 eingebaut. Sein Aufbau ergibt sich aus den folgenden Figuren.

Gemäß Figur 2 besteht das Bauelement zwecks leichterer Handhabung aus zwei Hälften 3a und 3b, die im wesentlichen gleich aufgebaut sind, nämlich aus einem länglichen Isolierkörper 4, dessen Höhe der Wandstärke der Hohlkörperplatten angepaßt ist und dessen Dicke je nach der gewünschten Isolierung 6 cm bis 12 cm beträgt. Er wird horizontal von zahlreichen zylindrischen Öffnungen 4a durchquert, die mit den Öffnungen la der angrenzenden Hohlkörperplatten fluchten.

Außerdem sind in den Isolierkörper 4 im Zwischenraum zwischen den genannten Öffnungen oben eine Vielzahl von Zugstäben 5 und darunter die gleiche Anzahl von Druckstäben 6 integriert. Die Zug- und Druckstäbe 5, 6 laufen jeweils horizontal durch den Isolierkörper 4 hindurch. Außerdem sind in den Isolierkörper noch Querkraftstäbe 7 und 7' integriert, die längs einer Vertikalebene schräg durch den Isolierkörper hindurchlaufen, außerhalb desselben dann aber jeweils in die Horizontale abgebogen sind, so daß sie etwa in Höhe der Zug- und der Druckstäbe in den angrenzenden Hohlkörperplatten verlaufen.

Wesentlich ist, wie insbesondere aus Figur 4 deutlich wird, daß die Druckstäbe 6 so dimensioniert sind und auch eine solche Verankerungslänge in den angrenzenden Betonbauteilen aufweisen, daß sie auch als Zugstäbe fungieren und etwa die gleichen Zugspannungen aufnehmen können wie die Zugstäbe 5. Ebenso, daß die Querkraftstäbe 7 sich mit spiegelbildlich angeordneten Querkraftstäben 7' abwechseln, so daß sie Querkräfte in beiden Vertikalrichtungen aufnehmen können.

Da die Querkraftstäbe bei ihrem Austritt aus dem Isolierkörper näher an den Hohlräumen 1a verlaufen als die Zug- und Druckstäbe, empfiehlt es sich, sie möglichst mittig zu den Betonstegen 1b anzuordnen und dafür die Zug- und Druckstäbe etwas seitlich zu versetzen, wie in Figur 3 gezeigt.

Außerdem sind die Zug- und/oder Druck- und/oder Querkraftstäbe außerhalb des Isolierkörpers jeweils noch mit einem U-förmigen Steckbügel 8 verschweißt. Dies hat den Vorteil, daß diese Steckbügel nicht mehr wie bisher von Hand positioniert und durch Rödeldraht mit den benachbarten Bewehrungsstäben verbunden werden müssen. Schließlich können die Zugstäbe noch durch quer verlaufende Montagestäbe 9 (Figur 3) verbunden sein.

Somit sind jedem Zwischensteg 1b der Hohlkörperplatte ein Zugstab 5, ein Druckstab 6, ein Querkraftstab 7 und ein Steckbügel 8 zugeordnet. Es liegt aber selbstverständlich im Rahmen der Erfindung, bei Einbausituationen mit geringer Belastung die Bewehrung nur in jedem zweiten Zwischensteg 1b vorzusehen oder die Zwischenstege abwechselnd nur mit Zug- und Druckstäben nebst Steckbügeln bzw. nur mit Querkraftstäben zu bestücken.

Figur 4a zeigt praktisch den gleichen Isolierkörper wie Figur 4. Er ist lediglich etwas kürzer ausgebildet und dafür an der Oberseite mit einer Brandschutzplatte 44 und an der Unterseite mit einer Brandschutzplatte 45 bestückt, die beispielsweise aus einer glasfaser-armierten Leichtbauplatte bestehen können. Die Brandschutzplatte 44 erstreckt sich beidseits über die Breite des Isolierkörpers 4 hinaus, um auch eventuelle Spalte aufgrund der Zugbeanspruchung zwischen dem Isolierkörper und den angrenzenden Betonbauteilen abzuschirmen, was bei der unteren im Druckbereich angeordneten Brandschutzplatte 45 im allgemeinen nicht notwendig ist. Dafür ist letztere etwas dicker ausgebildet.

Figur 5 zeigt, daß der Isolierkörper 4 aus zwei nahezu spiegelbildlichen Teilstücken 4' und 4'' zusammengesetzt ist. Die Trennfuge zwischen den beiden Teilstükken ist so gelegt, daß alle Bereiche des Isolierkörpers, wo die Bewehrungsstäbe verlaufen, berührt werden. So sind im oberen Teilstück 4' Aussparungen 40 für die Zugstäbe und Aussparungen 41 für die Querkraftstäbe und im unteren Teilstück 4'' Aussparungen 42 für die Querkraftstäbe und 43 für die Druckstäbe, die jeweils mit entsprechenden Gegenflächen des anderen Teilstückes korrespondieren. Dadurch können alle Bewehrungsstäbe leicht in Querrichtung positioniert werden, brauchen also nicht der Länge nach durch den Isolierkörper hindurchgeschoben werden, und nach dem Zusammensetzen der beiden Teilstücke 4' und 4'' sind sie durch die miteinander korrespondierenden Gegenflächen zuverlässig fixiert.

Figur 6 zeigt einen Verschlußstopfen 10 in der Draufsicht und Seitenansicht, der zum Verschließen der Öffnungen 4a des Isolierkörpers dient. Er ist so dimensioniert, daß er durch Klemmungen in den Öffnungen hält.

Figur 7 zeigt eine andere Alternative zum Verschließen der Öffnungen. Dabei sind die Öffnungen 4a zunächst nach oben offen und werden dann durch einen passenden, Einsatz 11 mit etwa U-förmiger Kontur verschlossen. Dabei muß während des Gießens der Betonplatten 1 und 2 der Bereich des Isolierkörpers, der später durch die Einsätze 11 verschlossen werden soll, durch ein entsprechendes Formteil besetzt werden, das lediglich die Öffnungen 4a frei läßt. Nach hinreichender Verfestigung des Betons und dem Ziehen der Verdrängungskörper wird dieses Formteil entfernt und stattdessen wird der Isolierkörper durch die Einsätze 11 komplettiert.

In Figur 8 erkennt man, daß der Isolierkörper im unteren Bereich seiner Öffnung 4a eine zum vorkragenden Betonbauteil hin offene Entwässerungsrinne 12 aufweist, die über einen Kanal 13 nach unten und eine weitere Leitung 14 nach außen führt. Selbstverständlich kann diese Entwässerung an eine Sammelleitung für entsprechende Entwässerungskanäle aus den übrigen Öffnungen des Isolierkörpers angeschlossen sein und gegebenenfalls noch in eine gezielte Ableitung münden.

Figur 9 zeigt schematisch die Herstellung zweier durch ein erfindungsgemäßes Bauelement verbundener Hohlkörperplatten. Dabei werden auf einer Palette 20, die allseits von nicht näher gezeigten Randabstellern entsprechend den Maßen der Betonplatten umgeben ist, zunächst untere Bewehrungslagen 60 für die Betonbauteile 1 und 2 im vorgeschriebenen Abstand verlegt. Sodann wird das erfindungsgemäße Bauelement 3 im Fugenbereich eingebracht und seine unteren Bewehrungsstäbe mit den Bewehrungslagen 60 der beiden Betonbauteile verrödelt (Figur 9b). Hierauf werden von einer oder abwechselnd von beiden Seiten Verdrängungskörper 21 eingefahren, wobei der Isolierkörper 4 ihnen gegenüber so zugeordnet ist, daß diese Verdrängungskörper den Isolierkörper längs den Öffnungen 4a durchqueren (Figuren 9c und 9d). Wird stattdessen mit Verdrängungskörpern gearbeitet, die jeweils nur bis zu dem Isolierkörper fahren oder bis kurz davor, so kann selbstverständlich auf die Öffnungen 4a des Isolierkörpers verzichtet werden.

Schließlich erfolgt das Auflegen der oberen Bewehrungslage 61, die mit den oberen Bewehrungsstäben des Isolierkörpers verbunden werden (Figur 9d), und das Vergießen des Betons kann beginnen.

Ist der Beton hinreichend ausgehärtet, werden die Verdrängungskörper 21 wieder herausgezogen (Figur 9e) und die Öffnungen 4a im Isolierkörper durch Verschlußstopfen 10 verschlossen, damit der Wärmeübergang durch Konvektion verhindert wird.

Soll eine besonders gute Verklemmung des Verschlußstopfens 10 im Isolierkörper erreicht werden, so empfiehlt sich die Bauform nach Figur 10. Dabei ist der Verschlußstopfen längs einer schrägen Ebene 10a in zwei vorzugsweise gleiche Hälften 10b und 10c geteilt.

Werden diese Teilstücke aus ihrer fluchtenden Position gegeneinander verschoben, so ergibt sich eine Verringerung ihrer Gesamthöhe, wodurch sie leichter in die Öffnung 4a des Isolierkörpers hineingeschoben werden können. Durch das anschließende Zusammenschieben beider Teilstücke gemäß dem unteren Bild von Figur 10 nimmt die Bauhöhe zu und man erhält eine dichte Verklemmung.

Schließlich zeigt Figur 10 noch, daß der Verschlußstopfen 10 in seinem unteren Bereich eine Aussparung 10d trägt, die mit der Wasserabführrinne 12 des Isolierkörpers korrespondiert und den Abfluß erleichtert. Dies ist insbesondere dann von Bedeutung, wenn in den Hohlräumen la der Betonplatten mit Betonkrümeln und dergleichen zu rechnen ist, wodurch ein kleiner Abflußquerschnitt verstopft werden könnte.

Die Figuren 11 bis 13 zeigen eine andere Variante für das Verschließen der Öffnungen 4a im Isolierkörper. Dabei wird mit einem radial elastischen Ring 110 gearbeitet, der an einem Teil seines Umfanges nach innen eingebeult ist. Diese Einbeulung 110a wird durch eine entsprechende Form 111 des zum Einschieben verwendeten Stempels aufrechterhalten. Durch diese Einbeulung kann der Ring 110 ohne Scheuern durch den Hohlraum la der angrenzenden Hohlkörperdecke eingeschoben werden, obwohl er in entspanntem Zustand einen größeren Umfang aufweist als es dem Hohlraum la entspricht. Der Ring 110 wird also in eingebeultem Zustand von dem Schieber 111 in die Aussparung 4a hineingeschoben und dort in seine entspannte, nicht mehr eingebeulte Form gebracht. Dies kann dadurch geschehen, daß der untere Teil 111a des Schiebers 11, der für die Einbeulung verantwortlich ist, zurückgezogen wird, wodurch sich der Ring 110 automatisch nach außen entspannt und in der Aussparung 4a des Isolierkörpers verklemmt wird.

Anschließend wird gemäß Figur 13 mit Hilfe eines ähnlichen Schiebers ein konischer Verschlußstopfen 112 in den Ring 110 eingesetzt und darin verklemmt. Der Ring 110 kann zylindrisch oder ebenfalls konisch sein. Wesentlich ist, daß der Ring 110 in seimem unteren Bereich ähnlich wie der in Figur 10 gezeigte Verschlußstopfen eine Aussparung 110b aufweist, die einseitig oder beidseitig angeordnet ist und die den Abfluß von Wasser aus den Hohlräumen 1a oder 2a zu der Wasserabführrinne 12 des Isolierkörpers gestattet.

Außerdem erkennt man in Figur 13, daß der Schieber an seiner Vorderseite mehrere vorstehende Nadeln aufweist, die den Verschlußstopfen 112 tragen. Dadurch kann sich der Verschlußstopfen beim Einschieben nicht verdrehen, was dann von Bedeutung ist, wenn er im unteren Bereich Entwässerungsaussparungen aufweist. Bei diesem Einschiebevorgang wird vom Verschlußstopfen und vom Schieber im allgemeinen so viel Betonschlämme mitgeschleppt, daß sich der Verschlußstopfen auch bei nicht konischer Ausbildung hinreichend im Isolierkörper verklemmt und beim Abziehen des Schiebers seine Position im Isolierkörper beibehält. Damit die Einsteckbewegung des Schiebers nicht zu kurz oder zu lang ist, empfiehlt es sich, daß er an seinem hinteren Ende einen Anschlag aufweist. Außerdem kann dort eine Markierung "oben/unten" angebracht sein, wenn es darauf ankommt, den Verschlußstopfen wegen einer Entwässerungsaussparung winkelgerecht einzusetzen.

Zusammenfassend zeichnet sich die Erfindung also durch eine optimale Eignung für Hohlkörperplatten aus.

## Patentansprüche

1. Bauelement (3) zur Wärmedämmung zwischen zwei zu betonierenden Bauteilen (1, 2), insbesondere zwischen einem Gebäude und einem vorkragenden Außenteil, bestehend aus einem dazwischen zu verlegenden Isolierkörper (4) mit integrierten metallischen Zug-, Druck- und Querkraftstäben (5, 6, 7), die sich quer zum Isolierkörper (4) durch diesen hindurch erstrecken und beidseits in die betonierenden Bauteile (1, 2) vorstehen, wobei die Querkraftstäbe (7) so gebogen sind, daß sie von der Gebäudeseite schräg von oben nach unten durch den Isolierkörper (4) hindurchlaufen und sodann im Bereich der Druckzone in Richtung auf das zu betonierende vorkragende Außenteil vorstehen,
dadurch gekennzeichnet,
daß das Bauelement (3) mit einer oder zwei an sich bekannten vorgefertigten Hohlkörperplatten (1, 2) kombiniert ist, die senkrecht zum Bauelement (3) verlaufende durch Zwischenstege (1b) getrennte Hohlräume (1a) aufweisen, wobei die im unteren Bereich des Isolierkörpers (4) angeordneten Druckstäbe (6) beidseits derart verlängert sind, daß sie aufgrund ihrer Verankerungslänge alternativ auch als Zugstäbe fungieren und daß teilweise anstelle der genannten Querkraftstäbe (7) spiegelbildlich verlaufende Querkraftstäbe (7') in den Isolierkörper (4) integriert sind, die ausgehend von der Gebäudeseite schräg von unten nach oben durch den Isolierkörper hindurchlaufen, wobei die Position der Zug-, Druck- und Querkraftstäbe (5, 6, 7) im Isolierkörper (4) auf das Rastermaß der Zwischenstege (lb) abgestimmt ist.

2. Bauelement nach Anspruch 1,
dadurch gekennzeichnet,
daß etwa gleichviel normale und spiegelbildliche Querkraftstäbe (7, 7') im Isolierkörper (4) angeordnet sind.

3. Bauelement nach Anspruch 1,
dadurch gekennzeichnet,
daß die normalen und die spiegelbildlichen Querkraftstäbe (7, 7') zumindest annähernd abwechselnd im Isolierkörper (4) angeordnet sind.

4. Bauelement nach Anspruch 1,
dadurch gekennzeichnet,
daß die Querkraftstäbe (7, 7') jeweils etwa den vertikalen Mittelbereichen der Zwischenstege (1b) der angrenzenden Hohlkörperplatte(n) zugeordnet sind.

5. Bauelement nach Anspruch 1,
dadurch gekennzeichnet,
daß die Zug- und die Druckstäbe (5, 6) gegenüber dem Mittelbereich der Zwischenstege (1b) seitlich versetzt sind.

6. Bauelement nach Anspruch 1,
dadurch gekennzeichnet,
daß der Isolierkörper (4) Aussparungen (4a) aufweist, die den Hohlräumen (1a) der angrenzenden Hohlkörperplatte(n) zugeordnet sind.

7. Bauelement nach Anspruch 6,
dadurch gekennzeichnet,
daß die Aussparungen (4a) durch längs oder quer einsetzbare Formteile (10, 110, 112) verschließbar sind.

8. Bauelement nach Anspruch 7,
dadurch gekennzeichnet,
daß die Formteile (10, 110, 112) in den Aussparungen (4a) verklemmbar sind.

9. Bauelement nach Anspruch 7 oder 8,
dadurch gekennzeichnet,
daß die Formteile (10) aus zwei längs Schrägflächen (10a) verschiebbaren Teilen (10b, 10c) bestehen.

10. Bauelement nach Anspruch 7,
dadurch gekennzeichnet,
daß die Formteile aus einem radial elastischen insbesondere einbeulbaren Dichtungsring (110) und einem in diesen einsteckbaren Stopfen (112) bestehen.

11. Bauelement nach Anspruch 1,
dadurch gekennzeichnet,
daß der Isolierkörper (4) Entwässerungskanäle (12, 13, 14) aufweist.

12. Bauelement nach Anspruch 11,
dadurch gekennzeichnet,
daß die Entwässerungskanäle (12, 13, 14) von den Aussparungen (4a) ausgehen und zum unteren Ende des Isolierkörpers (4) laufen.

13. Bauelement nach Anspruch 11,
dadurch gekennzeichnet
daß die Entwässerungskanäle (12, 13, 14) mindestens einen Anschluß für eine weiterführende Sammelleitung aufweisen.

14. Bauelement nach Anspruch 7 und 11,
dadurch gekennzeichnet,
daß die Formteile (10, 110, 112) im Bereich der Entwässerungskanäle (12, 13) Aussparungen (10d, 110b) aufweisen.

15. Bauelement nach Anspruch 7,
dadurch gekennzeichnet,
daß die Formteile (10) gegenüber den Aussparungen (4a) Untermaß aufweisen und ihre Verklemmung in den Aussparungen lokal durch beim Einschieben des Formteiles (10) mitgeschleppte Betonschlämme erfolgt.

16. Bauelement nach Anspruch 1,
dadurch gekennzeichnet,
daß die vorkragende Hohlkörperplatte (1 oder 2) von ihren Hohlräumen (la) nach unten verlaufende Ablaufbohrungen aufweist.

17. Bauelement nach Anspruch 1,
dadurch gekennzeichnet,
daß der Isolierkörper (4) eine geringere Höhe als die angrenzenden Hohlkörperplatten (1, 2) aufweist.

18. Bauelement nach Anspruch 1,
dadurch gekennzeichnet,
daß der Isolierkörper (4) zumindest unten, vorzugsweise auch oben, Brandschutzplatten (44, 45) aufweist.

19. Bauelement nach Anspruch 18,
dadurch gekennzeichnet,
daß die untere Brandschutzplatte (45) dicker als die Obere (44) ist, insbesondere die untere Brandschutzplatte etwa 15 mm bis 25 mm, die Obere etwa 5 mm bis 10 mm dick ist.

20. Bauelement nach Anspruch 18,
dadurch gekennzeichnet,
daß die obere Brandschutzplatte (44) breiter als der Isolierkörper (4) ausgebildet ist und sich beidseits in die angrenzenden Hohlkörperplatten (1, 2) hineinerstreckt.

21. Bauelement nach Anspruch 18,
dadurch gekennzeichnet,
daß der Isolierkörper (4) unter Einschluß seiner Brandschutzplatten (44, 45) eine geringere Höhe, insbesondere etwa 3 bis 6 mm geringer, als die angrenzenden Hohlkörperplatten (1, 2) aufweist.

22. Bauelement (3) zur Wärmedämmung zwischen zwei zu betonierenden Bauteilen (1, 2), insbesondere zwischen einem Gebäude und einem vorkragenden Außenteil, bestehend aus einem dazwischen zu verlegenden Isolierkörper (4) mit integrierten metallischen Zug-, Druck- und Querkraftstäben (5, 6, 7), die sich quer zum Isolierkörper (4) durch diesen hindurch erstrecken und beidseits in die betonierenden Bauteile (1, 2) vorstehen, wobei die Querkraftstäbe (7) so gebogen sind, daß sie von der Gebäudeseite schräg von oben nach unten durch den Isolierkörper (4) hindurchlaufen und sodann im Bereich der Druckzone in Richtung auf das zu betonierende vorkragende Außenteil vorstehen,
dadurch gekennzeichnet,
daß das Bauelement (3) mit einer oder zwei an sich bekannten vorgefertigten Hohlkörperplatten (1, 2) kombinierbar ist, die senkrecht zum Bauelement (3) verlaufende durch Zwischenstege (1b) getrennte Hohlräume (1a) aufweisen, wobei die im unteren Bereich des Isolierkörpers (4) angeordneten Druckstäbe (6) beidseits derart verlängert sind, daß sie aufgrund ihrer Verankerungslänge alternativ auch als Zugstäbe fungieren und daß teilweise anstelle der genannten Querkraftstäbe (7) spiegelbildlich verlaufende Querkraftstäbe (7') in den Isolierkörper (4) integriert sind, die ausgehend von der Gebäudeseite schräg von unten nach oben durch den Isolierkörper hindurchlaufen, wobei die Position der Zug-, Druck- und Querkraftstäbe (5, 6, 7) im Isolierkörper (4) auf das Rastermaß der Zwischenstege (1b) abgestimmt ist.

## Claims

1. Structural member (3) for heat insulation between two structural parts (1, 2) to be concreted, in particular between a building and an overhanging external part, consisting of an insulating body (4) to be laid in between and having integrated metallic tension, compression and shear force bars (5, 6, 7) extending transversely to the insulating body (4) through the latter and projecting on both sides into the structural parts (1, 2) to be concreted, wherein the shear force bars (7) are bent such that they pass obliquely downwards from the building side through the insulating body (4) and then project in the region of the compression zone towards the overhanging external part to be concreted, characterised in that the structural member (3) is combined with one or two prefabricated cored slabs (1, 2) which are known per se and comprise cavities (1a) extending perpendicularly to the structural member (3) and separated by intermediate webs (1b), wherein the compression bars (6) disposed in the lower region of the insulating body (4) are lengthened on both sides such that, on account of their anchoring length, they also act alternatively as tension bars, and that shear force bars (7'), which extend in mirror-image fashion partly instead of the said shear force bars (7), are integrated into the insulating body (4), which bars (7'), starting from the building side, pass obliquely upwards through the insulating body, and wherein the position of the tension, compression and shear force bars (5, 6, 7) in the insulating body (4) is adapted to the modular size of the intermediate webs (1b).

2. Structural member according to claim 1, characterised in that the normal and mirror-image shear force bars (7, 7') disposed in the insulating body (4) are approximately equal in number.

3. Structural member according to claim 1, characterised in that the normal and the mirror-image shear force bars (7, 7') are disposed at least approximately alternately in the insulating body (4).

4. Structural member according to claim 1, characterised in that the shear force bars (7, 7') are in each case associated approximately with the vertical central regions of the intermediate webs (1b) of the adjacent cored slab(s).

5. Structural member according to claim 1, characterised in that the tension and the compression bars (5, 6) are laterally staggered with respect to the central region of the intermediate webs (1b).

6. Structural member according to claim 1, characterised in that the insulating body (4) comprises recesses (4a) which are associated with the cavities (1a) of the adjacent cored slab(s).

7. Structural member according to claim 6, characterised in that the recesses (4a) can be closed by shaped parts (10, 110, 112) which can be inserted longitudinally or transversely.

8. Structural member according to claim 7, characterised in that the shaped parts (10, 110. 112) can be wedged in the recesses (4a).

9. Structural member according to claim 7 or 8, characterised in that the shaped parts (10) consist of parts (10b, 10c) which can be displaced along inclined surfaces (10a).

10. Structural member according to claim 7, characterised in that the shaped parts consist of a radially elastic sealing ring (110), which can in particular bulge inwards, and a plug (112) insertable in the latter.

11. Structural member according to claim 1, characterised in that the insulating body (4) comprises drainage channels (12, 13, 14).

12. Structural member according to claim 11, characterised in that the drainage channels (12, 13, 14) start from the recesses (4a) and extend to the lower end of the insulating body (4).

13. Structural member according to claim 11, characterised in that the drainage channels (12, 13, 14) comprise at least one connection for a continuing manifold.

14. Structural member according to claims 7 and 11, characterised in that the shaped parts (10, 110, 112) comprise recesses (10d, 110b) in the region of the drainage channels (12, 13).

15. Structural member according to claim 7, characterised in that the shaped parts (10) are undersized with respect to the recesses (4a) and are wedged locally in the recesses by concrete slurry taken in when the shaped part (10) is pushed in.

16. Structural member according to claim 1, characterised in that the overhanging cored slab (1 or 2) comprises drain holes extending downwards from its cavities (1a).

17. Structural member according to claim 1, characterised in that the insulating body (4) is not as high as the adjacent cored slabs (1, 2).

18. Structural member according to claim 1, characterised in that the insulating body (4) comprises fireproof boards (44, 45) at least at the bottom, preferably also at the top.

19. Structural member according to claim 18, characterised in that the lower fireproof board (45) is thicker than the upper one (44), the lower fireproof board being in particular approximately 15 mm to 25 mm thick and the upper one in particular approximately 5 mm to 10 mm thick.

20. Structural member according to claim 18, characterised in that the upper fireproof board (44) is wider than the insulating body (4) and extends on both sides into the adjacent cored slabs (1, 2).

21. Structural member according to claim 18, characterised in that the insulating body (4), including its fireproof boards (44, 45), is of a smaller height, in particular approximately 3 to 6 mm smaller, than the adjacent cored slabs (1, 2).

22. Structural member (3) for heat insulation between two structural parts (1, 2) to be concreted, in particular between a building and an overhanging external part, consisting of an insulating body (4) to be laid in between and having integrated metallic tension, compression and shear force bars (5, 6, 7) extending transversely to the insulating body (4) through the latter and projecting on both sides into the structural parts (1, 2) to be concreted, wherein the shear force bars (7) are bent such that they pass obliquely downwards from the building side through the insulating body (4) and then project in the region of the compression zone towards the overhanging external part to be concreted, characterised in that the structural member (3) can be combined with one or two prefabricated cored slabs (1, 2) which are known per se and comprise cavities (1a) extending perpendicularly to the structural member (3) and separated by intermediate webs (1b), wherein the compression bars (6) disposed in the lower region of the insulating body (4) are lengthened on both sides such that, on account of their anchoring length, they also act alternatively as tension bars, and that shear force bars (7'), which extend in mirror-image fashion partly instead of the said shear force bars (7), are integrated into the insulating body (4), which bars (7'), starting from the building side, pass obliquely upwards through the insulating body, and wherein the position of the tension, compression and shear force bars (5, 6, 7) in the insulating body (4) is adapted to the modular size of the intermediate webs (1b).

## Revendications

1. Elément de construction (3) servant à créer une isolation thermique entre deux parties d'ouvrage (1, 2) à bétonner, en particulier entre un bâtiment et une partie extérieure saillante, comprenant un corps isolant (4) à placer entre ces parties d'ouvrage et dans lequel sont intégrées des barres métalliques d'armature (5, 6, 7) formant des barres tendues, des barres comprimées et des barres soumises aux efforts de cisaillement, qui s'étendent transversalement par rapport au corps isolant (4) à travers celui-ci et dépassent des deux côtés de ce corps dans les parties d'ouvrage (1, 2) à bétonner, les barres de cisaillement (7) étant courbées, de manière qu'à partir du côté bâtiment, elles s'étendent obliquent de haut en bas à travers le corps isolant (4) et dépassent ensuite, dans la zone de compression, en direction de la partie extérieure saillante à bétonner,
caractérisé en ce que l'élément de construction (3) est combiné avec une ou deux plaques ou dalles creuses (1, 2) préfabriquées et en elles-mêmes connues, qui présentent des cavités (1a) s'étendant perpendiculairement à l'élément de construction (3) et séparées par des parties intermédiaires pleines ou entretoises (1b), les barres comprimées (6), disposées dans la zone inférieure du corps isolant (4), étant prolongées, des deux côtés, de manière que, en raison de leur longueur d'ancrage, elles puissent également agir comme des barres tendues, et qu'à la place d'une partie des barres de cisaillement (7) mentionnées, des barres de cisaillement (7') de disposition symétrique sont intégrées dans le corps isolant (4), lesquelles s'étendent, à partir du côté bâtiment, obliquement de bas en haut à travers le corps isolant, la position des barres tendues, comprimées et de cisaillement (5, 6, 7) dans le corps isolant (4) étant accordée à l'espacement des entretoises (1b).

2. Elément de construction selon la revendication 1, caractérisé en ce que des nombres à peu près égaux de barres de cisaillement normales (7) et de barres de cisaillement de disposition symétrique (7') sont placées dans le corps isolant (4).

3. Elément de construction selon la revendication 1, caractérisé en ce que les barres de cisaillement normales (7) et les barres de cisaillement de disposition symétrique (7') sont placées au moins à peu près alternativement dans le corps isolant (4).

4. Elément de construction selon la revendication 1, caractérisé en ce que les barres de cisaillement (7, 7') sont chacune coordonnées à peu près à la zone verticale médiane d'une entretoise (1b) de la dalle ou des dalles creuses adajacentes.

5. Elément de construction selon la revendication 1, caractérisé en ce que les barres tendues (5) et les barres comprimées (6) sont décalées latéralement par rapport à la zone médiane des entretoises (1b).

6. Elément de construction selon la revendication 1, caractérisé en ce que le corps isolant (4) présente des évidements (4a) coordonnés aux cavités (1a) de la dalle ou des dalles creuses adjacentes.

7. Elément de construction selon la revendication 6, caractérisé en ce que les évidements (4a) peuvent être fermés par des pièces façonnées (10, 110, 112) pouvant être mises en place longitudinalement ou transversalement.

8. Elément de construction selon la revendication 7, caractérisé en ce que les pièces façonnées (10, 110, 112) peuvent être coincées dans les évidements (4a).

9. Elément de construction selon la revendication 7 ou 8, caractérisé en ce que les pièces façonnées (10) sont formées de deux parties (10b, 10c) déplaçables l'une par rapport à l'autre le long d'une face oblique (10a).

10. Elément de construction selon la revendication 7, caractérisé en ce que les pièces façonnées sont formées d'un anneau d'étanchéité (110) radialement élastique, pouvant en particulier être enfoncé sur une partie de sa périphérie, ainsi que d'un bouchon (112) intraduisible dans cet anneau.

11. Elément de construction selon la revendication 1, caractérisé en ce que le corps isolant (4) présente des canaux d'évacuation d'eau (12, 13, 14).

12. Elément de construction selon la revendication 11, caractérisé en ce que les canaux d'évacuation d'eau (12, 13, 14) partent des évidement (4a) et mènent à l'extrémité inférieure du corps isolant (4).

13. Elément de construction selon la revendication 11, caractérisé en ce que les canaux d'évacuation d'eau (12, 13, 14) présentent au moins un raccordement pour un conduit collecteur menant à un autre endroit.

14. Elément de construction selon les revendication 7 et 11, caractérisé en ce que les pièces façonnées (10, 110, 112) présentent des évidements (10d, 110b) dans la zone des canaux d'évacuation d'eau (12, 13).

15. Elément de construction selon la revendication 7, caractérisé en ce que les pièces façonnées (10) sont sous-dimensionnées par rapport aux évidements (4a) et leur coincement dans les évidements s'effectue localement par de la laitance de béton entraînée lors de la mise en place de la pièce façonnée (10).

16. Elément de construction selon la revendication 1, caractérisé en ce que la dalle creuse saillante (1 ou 2) présente des orifices d'écoulement s'étendant vers le bas à partir de ses cavités (1a).

17. Elément de construction selon la revendication 1, caractérisé en ce que le corps isolant (4) possède une plus faible hauteur que les dalles creuses (1, 2) adjacentes.

18. Elément de construction selon la revendication 1, caractérisé en ce que le corps isolant (4) est garni au moins en bas et de préférence également en haut de plaques de protection contre le feu (44, 45).

19. Elément de construction selon la revendication 18, caractérisé en ce que la plaque inférieure (45) de protection contre le feu est plus épaisse que la plaque supérieure (44), la plaque inférieure ayant en particulier une épaisseur d'environ 15 à 25 mm et la plaque supérieure ayant en particulier une épaisseur d'environ 5 à 10 mm.

20. Elément de construction selon la revendication 18, caractérisé en ce que la plaque supérieure (44) de protection contre le feu est plus large que le corps isolant (4) et s'étend des deux côtés dans les dalles creuses adjacentes (1, 2).

21. Elément de construction selon la revendication 18, caractérisé en ce que le corps isolant (4), y compris ses plaques (44, 45) de protection contre le feu, possède une plus faible hauteur, en particulier d'environ 3 à 6 mm, que les dalles creuses (1, 2) adjacentes.

22. Elément de construction (3) servant à créer une isolation thermique entre deux parties d'ouvrage (1, 2) à bétonner, en particulier entre un bâtiment et une partie extérieure saillante, comprenant un corps isolant (4) à placer entre ces parties d'ouvrage et dans lequel sont intégrées des barres métalliques d'armature (5, 6, 7) formant des barres tendues, des barres comprimées et des barres soumises aux efforts de cisaillement, qui s'étendent transversalement par rapport au corps isolant (4) à travers celui-ci et dépassent des deux côtés de ce corps dans les parties d'ouvrage (1, 2) à bétonner, les barres de cisaillement (7) étant courbées, de manière qu'à partir du côté bâtiment, elles s'étendent obliquent de haut en bas à travers le corps isolant (4) et dépassent ensuite, dans la zone de compression, en direction de la partie extérieure saillante à bétonner, caractérisé en ce que l'élément de construction (3) peut être combiné avec une ou deux plaques ou dalles creuses (1, 2) préfabriquées et en elles-mêmes connues, qui présentent des cavités (1a) s'étendant perpendiculairement à l'élément de construction (3) et séparées par des parties intermédiaires pleines ou entretoises (1b), les barres comprimées (6), disposées dans la zone inférieure du corps isolant (4), étant prolongées, des deux côtés, de manière que, en raison de leur longueur d'ancrage, elles puissent également agir comme des barres tendues, et qu'à la place d'une partie des barres de cisaillement (7) mentionnées, des barres de cisaillement (7') de disposition symétrique sont intégrées dans le corps isolant (4), lesquelles s'étendent, à partir du côté bâtiment, obliquement de bas en haut à travers le corps isolant, la position des barres tendues, comprimées et de cisaillement (5, 6, 7) dans le corps isolant (4) étant accordée à l'espacement des entretoises (1b).
